# FASCICULE DE BREVET EUROPEEN

(11) **EP 3 296 612 B1**
(45) Date de publication et mention de la délivrance du brevet: **09.12.2020**
(21) Numéro de dépôt: 17176902.9
(22) Date de dépôt: 20.06.2017
(51) Int. Cl.: F17C 13/04

(54) **ROBINET POUR FLUIDE SOUS PRESSION**
HAHN FÜR FLÜSSIGKEIT UNTER DRUCK
VALVE FOR PRESSURISED FLUID

(30) Priorité: 20.09.2016 FR 1658826
(43) Date de publication de la demande: 21.03.2018
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: DE LAFARGE, Benjamin, 45000 Orléans (FR); FRENAL, Antoine, 95460 Ezanville (FR); MULLER, Denis, 92500 Rueil Malmaison (FR); PAOLI, Hervé Roger, 92500 Rueil-Malmaison (FR)
(74) Mandataire: Air Liquide

(56) Documents cités:
- WO-A1-2015/131957
- FR-A1- 2 244 123
- FR-A1- 2 774 452
- FR-A1- 2 837 487
- GB-A- 2 528 920

## Description

L'invention concerne un robinet pour fluide sous pression.

L'invention concerne plus particulièrement robinet pour fluide sous pression, avec ou sans détendeur de pression intégré, comprenant un corps abritant un circuit de fluide ayant une extrémité amont destinée à être mise en relation avec une réserve de fluide sous pression et une extrémité aval destinée à être mise en relation avec un appareil utilisateur au niveau d'un raccord de sortie, le circuit comprenant un organe de contrôle du débit dans le circuit tel qu'une vanne ou clapet, l'organe de contrôle du débit étant commandé par un mécanisme de commande comprenant un organe de commande mobile actionnable manuellement, l'organe de commande étant et monté mobile sur le corps du robinet entre une position de repos dans laquelle l'organe de contrôle du débit est maintenu dans un premier état correspondant à une première valeur de débit dans le circuit et une seconde position active dans laquelle l'organe de commande déplace l'organe de contrôle du débit dans un second état correspondant à une seconde valeur de débit dans le circuit,

L'invention concerne en particulier une bouteille de fluide sous pression (par exemple du gaz sous pression) ou un ensemble de bouteilles de fluide sous pression (cadre de bouteilles par exemple) raccordé(s) à un tel robinet.

Le robinet peut être également un robinet pour canalisation.

Les robinets à levier pour fluides sous pression présentent un avantage ergonomique majeur par la rapidité et praticité d'ouverture-fermeture (cf. par exemple les documents EP747796A1 ou EP1421305A1

Toutefois, cette praticité augmente le risque d'exposition de l'utilisateur au fluide sous pression soit par ouverture accidentelle, soit par ouverture volontaire sans installation branchée, notamment un détendeur.

Pour résoudre ce problème, le document FR2793297A1 décrit une structure de levier à double action qui permet de limiter le risque d'ouverture involontaire ou intempestive.

Cette solution ne résout cependant pas totalement les problèmes des situations à risque.

Un but de la présente invention est de pallier tout ou partie des inconvénients de l'art antérieur relevés ci-dessus.

A cette fin, le robinet selon l'invention, par ailleurs conforme à la définition générique qu'en donne le préambule ci-dessus, est essentiellement caractérisé en ce qu'il comprend un organe détecteur de raccordement situé au niveau du raccord de sortie ou de façon adjacente au raccord de sortie et configuré pour détecter une liaison au niveau du raccord de sortie, le robinet comprenant en outre un dispositif de neutralisation du mécanisme de commande relié à l'organe détecteur de raccordement et configuré pour empêcher le passage de l'organe de contrôle du débit de son premier vers son second état tant que l'organe détecteur de raccordement ne détecte pas une liaison au niveau du raccord de sortie.

Cette structure permet d'empêcher l'ouverture manuelle de la vanne en absence d'installation en sortie du robinet et donc de limiter les risques d'exposition de l'utilisateur aux hautes pressions.

Par ailleurs, des modes de réalisation de l'invention peuvent comporter l'une ou plusieurs des caractéristiques suivantes :
- le dispositif de neutralisation est désactivé lors de la détection d'une liaison au niveau du raccord de sortie par organe détecteur de raccordement, c'est-à-dire que l'organe détecteur de raccordement déclenche une désactivation du dispositif de neutralisation permettant le passage de l'organe de contrôle du débit de son premier vers son second,
- le dispositif de neutralisation comprend un axe de verrouillage de l'organe de commande monté mobile dans ou sur le corps du robinet entre une première position et une seconde position, dans sa première position l'axe de verrouillage empêchant le déplacement de l'organe de commande de sa position de repos vers sa position active, dans sa seconde position l'axe de verrouillage autorisant le déplacement de l'organe de commande de sa position de repos vers sa position active, l'organe détecteur de raccordement coopérant avec l'axe de verrouillage pour déplacer ce dernier de sa première position vers sa seconde position lorsqu'un raccordement est détecté au niveau du raccord de sortie,
- l'axe de verrouillage comporte une portion en forme de crochet qui forme une butée de blocage de l'organe de commande lorsque l'axe de verrouillage est dans sa première position,
- l'axe de verrouillage comporte une portion de butée qui est reçue dans un logement complémentaire de l'organe de commande lorsque l'axe de verrouillage est dans sa première position,
- l'organe détecteur de raccordement comprend une extrémité amont de l'axe de verrouillage,
- l'axe de verrouillage est mobile en translation, l'extrémité amont de l'axe de verrouillage faisant saillie dans ou de façon adjacente au raccord (8) de sortie pour être poussée par un appareil utilisateur venant se raccorder niveau du raccord de sortie et ainsi déplacer l'axe de verrouillage de sa première position vers sa seconde position,
- le robinet comporte un organe de rappel sollicitant l'axe de verrouillage vers sa première position,
- le mécanisme de commande comprend au moins une pièce mobile de transmission de mouvement ou d'effort interposée entre l'organe de commande et l'organe de contrôle du débit,
- l'axe de verrouillage comporte une portion de butée qui est reçue dans un logement complémentaire de la au moins une pièce mobile de transmission de mouvement ou d'effort lorsque l'axe de verrouillage est dans sa première position,
- l'organe détecteur de raccordement comprend au moins l'un parmi : un détecteur mécanique, un détecteur magnétique, un détecteur pneumatique, un détecteur électronique,
- le robinet comporte un dispositif antivol ou un sceau de garanti frangible situe sur le mécanisme de commande,
- le dispositif antivol ou sceau de garantie est situé sur au moins une pièce mobile de transmission de mouvement,
- le dispositif antivol est situé l'axe de verrouillage pour bloquer ce dernier dans sa première position,
- l'organe de commande comprend un levier monté pivotant sur le corps,
- la portion en forme de crochet coopère avec une zone de préhension de l'organe de commande située à l'extérieur du corps du robinet,
- le raccord de sortie est un raccord de type femelle ou mâle, l'organe détecteur de raccordement étant situé à l'intérieur du raccord ou sur la périphérie extérieure du raccord,
- le dispositif antivol est situé sur au moins une pièce intermédiaire mobile de transmission de mouvement,
- le dispositif antivol est situé sur l'axe de rotation du levier.

L'invention peut concerner également tout dispositif ou procédé alternatif comprenant toute combinaison des caractéristiques ci-dessus ou ci-dessous.

D'autres particularités et avantages apparaîtront à la lecture de la description ci-après, faite en référence aux figures dans lesquelles :
- les figures 1 à 4 représentent des vues de côté, schématiques et partielles, illustrant respectivement quatre exemples de structure et de fonctionnement d'un robinet selon l'invention,
- les figures 5 à 7 représentent des vues en perspective, schématiques et partielles, illustrant respectivement trois configurations d'utilisation d'un autre exemple de réalisation d'un robinet selon l'invention,
- les figures 8 et 9 représentent des vues en perspective, schématiques et partielles, d'un détail d'un autre exemple de réalisation d'un robinet selon l'invention illustrant selon respectivement deux configurations d'utilisation,
- les figures 10 et 11 représentent des vues en perspective, schématiques et partielles illustrant un détail d'un autre exemple de réalisation d'un robinet selon l'invention selon respectivement deux configurations d'utilisation,
- les figures 12 et 13 représentent des vues en section, schématiques et partielles, illustrant un détail d'un autre exemple de réalisation d'un robinet selon l'invention selon respectivement deux configurations d'utilisation,
- les figures 14 et 15 représentent des vues en perspective, schématiques et partielles illustrant un détail respectivement des exemples des figures 12 et 13,
- la figure 16 représente une vue en perspective, schématique et partielle illustrant un détail d'un autre exemple de réalisation d'un robinet selon l'invention,
- les figures 17 et 18 représentent des vues en perspective, schématiques et partielles, illustrant un détail du dispositif de la figure 16 selon respectivement deux configurations d'utilisation,
- la figure 19 représente une vue en coupe, schématique et partielle, illustrant un détail de structure d'un exemple de réalisation d'un robinet selon l'invention.

Les figures 1 à 4 illustrent de façon schématique et simplifiée un robinet 1 pour fluide sous pression, avec ou sans détendeur de pression intégré, comprenant un corps 2 abritant un circuit 3 de fluide ayant une extrémité 4 amont destinée à être mise en relation avec une réserve de fluide sous pression.

L'extrémité du robinet amont est par exemple filetée pour être raccordée à un orifice d'une bouteille 20 de fluide sous pression (cf. figure 4) ou un circuit de gaz d'un ensemble de bouteille de gaz (cadre).

Le circuit 3 du robinet 1 comprend une extrémité 5 aval destinée à être mise en relation avec un appareil 21 utilisateur au niveau d'un raccord 8 de sortie (cf. figures 6 et 7). L'appareil utilisateur peut être raccordé au raccord 8 de sortie via une flexible, un détendeur de pression, un régulateur de débit ou tout autre appareil approprié.

Le raccord 8 de sortie peut être du type mâle ou femelle, fileté, taraudé ou peut comprendre tout type de raccord mécanique et fluidique approprié (par exemple une liaison à connexion rapide).

Le circuit 3 comprend au moins un organe 6 de contrôle du débit dans le circuit 3 tel qu'une vanne ou clapet, notamment un clapet d'isolation (par exemple auto-obturant).

L'organe 6 de contrôle du débit est commandé par un mécanisme de commande comprenant un organe 7 de commande mobile actionnable manuellement et/ou automatique.

L'organe 7 de commande est monté mobile sur le corps 2 du robinet 1 (rotation et/ou translation par exemple) entre une position de repos dans laquelle l'organe 6 de contrôle du débit est maintenu dans un premier état correspondant à une première valeur de débit dans le circuit 3 (par exemple un débit nul correspondant à un circuit fermé) et une seconde position active dans laquelle l'organe 7 de commande déplace l'organe 6 de contrôle du débit dans un second état correspondant à une seconde valeur de débit dans le circuit 3 (par exemple débit maximal correspondant à un circuit 3 ouvert).

Selon une particularité avantageuse, le robinet 1 comprend un organe 9 détecteur de raccordement situé au niveau du raccord 8 de sortie ou de façon adjacente au raccord 8 de sortie et configuré pour détecter une liaison, notamment mécanique et/ou fluidique au niveau du raccord 8 de sortie. Le robinet 1 comprend en outre un dispositif 10 de neutralisation du mécanisme 7, 14 de commande relié à l'organe 9 détecteur de raccordement et configuré pour empêcher le passage de l'organe 6 de contrôle du débit de son premier vers son second état tant que l'organe 9 détecteur de raccordement ne détecte pas une liaison (par exemple mécanique) au niveau du raccord 8 de sortie.

C'est-à-dire que l'ouverture de la vanne/clapet 6 est automatiquement interdite s'il n'est pas détecté de raccordement au niveau du raccord 8 de sortie. De même, l'ouverture de la vanne/clapet 6 est automatiquement autorisée s'il est détecté de raccordement au niveau du raccord 8 de sortie.

Ainsi, en absence de branchement sur le raccord 8 de sortie, le système est en position stable empêchant l'ouverture de la vanne 6. Le branchement d'une installation au niveau du raccord 8 de sortie du robinet 1 vient débloquer ou rendre opérationnel le robinet 1 pour permettre la libération du fluide sous pression. La position permettant l'ouverture du flux de gaz peut être stable ou non.

L'organe 9 détecteur de raccordement peut comprendre au moins l'un parmi : un détecteur mécanique, un détecteur magnétique (RFID, NFC ou autre), un détecteur pneumatique, un détecteur électronique.

De même, le dispositif 10 de neutralisation (blocage par exemple) peut être du type mécanique et/ou magnétique et/ou pneumatique et/ou électronique.

Dans l'exemple illustré à la figure 1 le dispositif 10 de neutralisation peut agir directement ou indirectement sur l'organe 7 de commande.

Dans l'exemple illustré à la figure 2 le dispositif 10 de neutralisation peut agir directement ou indirectement sur le mécanisme 14 de commande, c'est-à-dire sur au moins une pièce de transmission de mouvement ou d'effort interposée entre l'organe 7 de commande et la vanne 6.

Dans l'exemple illustré aux figures 3 et 4 le dispositif 10 de neutralisation peut agir directement ou indirectement sur la vanne ou clapet 6.

Dans l'exemple illustré à la figure 3, l'organe 9 détecteur de raccordement est situé sur la périphérie du raccord 8 de sortie.

Dans l'exemple illustré à la figure 4, l'organe 9 détecteur de raccordement est situé dans le raccord 8 de sortie, par exemple en dehors du circuit 3 (ou dans le circuit dans lequel circule le fluide cf. figure 19).

Dans l'exemple de réalisation des figures 5 à 7, l'organe de commande est un levier 7 articulé sur le corps 2 et mobile entre une première position (par exemple abaissée (le long du corps 2 cf. figure 5 et 6) et une seconde position (par exemple relevée et écartée du corps 2 cf. figure 7).

Le dispositif de neutralisation comprend dans cet exemple un axe 10 de verrouillage du levier 7. L'axe 10 de verrouillage est monté mobile dans le corps 2 du robinet 1 entre une première position (figure 5) et une seconde position (figures 6 et 7). Par exemple l'axe 10 de verrouillage est mobile en translation transversalement à l'axe vertical du corps du robinet 1.

Dans sa première position, l'axe 10 de verrouillage empêche le déplacement du levier 7 de commande de sa position de repos (figure 5) vers sa position active (figure 7). Par exemple, une portion 11 en forme de crochet de l'axe 10 de verrouillage forme une butée de blocage de l'organe 7 de commande lorsque l'axe 10 de verrouillage est dans sa première position (cf. figure 5).

Dans sa seconde position, l'axe 10 de verrouillage autorise au contraire le déplacement du levier 7 entre ses positions de repos et active. Par exemple, l'organe 9 détecteur de raccordement coopère avec l'axe 10 de verrouillage pour déplacer ce dernier de sa première position vers sa seconde position lorsqu'un raccordement 21 est détecté au niveau du raccord 8 de sortie.

Par exemple, une extrémité amont de l'axe 10 de verrouillage peut comporter ou constituer l'organe 9 détecteur de raccordement. Cette extrémité de l'axe 10 de verrouillage peut faire saillie dans ou de façon adjacente au raccord 8 de sorte que cette extrémité est poussée par un appareil 21 utilisateur venant se raccorder niveau du raccord 8. Ceci déplace automatiquement l'axe 10 de verrouillage de sa première position vers sa seconde position.

Comme schématisé à la figure 5, le robinet comprend de préférence un organe 15 de rappel sollicitant l'axe 10 de verrouillage vers sa première position.

Dans les variantes de réalisation des figures 8 à 11, l'axe 10 de verrouillage comporte une portion 101 de butée qui est reçue (figure 8 ou 10) ou non (figure 9 ou 11) dans un logement 17 complémentaire du levier 7.

Dans sa première position, l'axe 10 de verrouillage vient par exemple s'emboîter dans le levier 7 pour bloquer sa rotation. Dans sa seconde position le levier 7 est en revanche libre de pivoter. A cet effet, l'axe 10 de verrouillage possède au moins un épaulement ou découpe réalisant cette fonction de blocage mécanique ou de libération selon sa position par rapport au levier 7.

Comme schématisé aux figures 8 et 9, le levier 7 peut comporter une came prévue pour coopérer avec un axe 14 de transmission de mouvement actionnant directement ou indirectement le clapet 6. C'est-à-dire que le mouvement de rotation du levier 7 est transformé en mouvement de translation de l'axe 14 de transmission.

La variante de réalisation des figures 12 à 15 se distingue de celle des figures 8 à 11 en ce que l'axe 10 de verrouillage comporte une portion 101 de butée qui est reçue (figures 12 et 14) ou non (figures 13 et 15) dans un logement 140 complémentaire de l'axe 14 de transmission. Ceci permet également de bloquer (figures 12 et 14) ou de débloquer le mécanisme de commande.

Bien entendu d'autres variantes de réalisation peuvent être prévues. Par exemple, l'axe 10 de verrouillage peut coopérer avec toute autre pièce mobile de transmission de mouvement ou d'effort du mécanisme de commande.

De même, l'axe 10 de verrouillage pourrait être remplacé par un poussoir qui actionnerait une timonerie intermédiaire (notamment avec ressort).

Comme illustré à la figure 16, le robinet peut comporter un dispositif 16 antivol ou un sceau de garanti frangible situe sur le mécanisme 7, 14 de commande (en combinaison ou alternativement au caractéristiques ci-dessus).

Ce dispositif antivol 16 ou sceau de garantie peut être monté de façon amovible par exemple et peut être remplaçable le cas échéant.

Par exemple le dispositif 16 antivol comprend un verrou à pêne 19 mobile actionné par une clé 18 ou autre. Par exemple, selon la position de la clé 18, le pêne 19 coopère ou non avec un logement de l'axe 10 de verrouillage.

Dans une variante de réalisation le raccord et l'organe 9 de détection peuvent ne former qu'un. Par exemple, l'organe 9 de détection est intégré au raccord ou défini par la structure du raccord lui-même.

## Revendications

1. Robinet pour fluide sous pression, avec ou sans détendeur de pression intégré, comprenant un corps (2) abritant un circuit (3) de fluide ayant une extrémité (4) amont destinée à être mise en relation avec une réserve de fluide sous pression et une extrémité (5) aval destinée à être mise en relation avec un appareil utilisateur au niveau d'un raccord (8) de sortie, le circuit (3) comprenant un organe de contrôle du débit dans le circuit (3) tel qu'une vanne ou clapet, l'organe (6) de contrôle du débit étant commandé par un mécanisme (7, 14) de commande comprenant un organe (7) de commande mobile actionnable manuellement, l'organe (7) de commande étant et monté mobile sur le corps (2) du robinet (1) entre une position de repos dans laquelle l'organe (6) de contrôle du débit est maintenu dans un premier état correspondant à une première valeur de débit dans le circuit (3) et une position active dans laquelle l'organe (7) de commande déplace l'organe (6) de contrôle du débit dans un second état correspondant à une seconde valeur de débit dans le circuit (3), le robinet (1) comprenant un organe (9) détecteur de raccordement situé au niveau du raccord (8) de sortie ou de façon adjacente au raccord (8) de sortie et configuré pour détecter une liaison au niveau du raccord (8) de sortie, le robinet (1) comprenant en outre un dispositif (10) de neutralisation du mécanisme (7, 14) de commande relié à l'organe (9) détecteur de raccordement et configuré pour empêcher le passage de l'organe (6) de contrôle du débit de son premier état vers son second état tant que l'organe (9) détecteur de raccordement ne détecte pas une liaison au niveau du raccord (8) de sortie, et en ce que le dispositif de neutralisation comprend un axe (10) de verrouillage de l'organe (7) de commande monté mobile dans ou sur le corps (2) du robinet (1) entre une première position et une seconde position, dans sa première position l'axe (10) de verrouillage empêchant le déplacement de l'organe (7) de commande de sa position de repos vers sa position active, c'est-à-dire que l'organe (7) de commande est bloqué dans sa position de repos, dans sa seconde position l'axe (10) de verrouillage autorisant le déplacement de l'organe (7) de commande de sa position de repos vers sa position active, et en ce que l'organe (9) détecteur de raccordement coopère avec l'axe (10) de verrouillage pour déplacer ce dernier de sa première position vers sa seconde position lorsqu'un raccordement est détecté au niveau du raccord (8) de sortie.

2. Robinet selon la revendication 1, **caractérisé en ce que** le dispositif (10) de neutralisation est désactivé lors de la détection d'une liaison au niveau du raccord (8) de sortie par organe (9) détecteur de raccordement, c'est-à-dire que l'organe (9) détecteur de raccordement déclenche une désactivation du dispositif (10) de neutralisation permettant le passage de l'organe (6) de contrôle du débit de son premier vers son second.

3. Robinet selon la revendication 1 ou 2, **caractérisé en ce que** l'axe (10) de verrouillage comporte une portion (11) en forme de crochet qui forme une butée de blocage de l'organe (7) de commande lorsque l'axe (10) de verrouillage est dans sa première position.

4. Robinet selon l'une quelconque des revendications 1 ou 3, **caractérisé en ce que** l'axe (10) de verrouillage comporte une portion (101) de butée qui est reçue dans un logement (17) complémentaire de l'organe (7) de commande lorsque l'axe (10) de verrouillage est dans sa première position.

5. Robinet selon l'une quelconque des revendications 1 à 4, **caractérisé en ce que** l'organe (9) détecteur de raccordement comprend une extrémité amont de l'axe (10) de verrouillage.

6. Robinet selon la revendication 5, **caractérisé en ce que** l'axe (10) de verrouillage est mobile en translation, l'extrémité amont de l'axe (10) de verrouillage faisant saillie dans ou de façon adjacente au raccord (8) de sortie pour être poussée par un appareil utilisateur venant se raccorder niveau du raccord (8) de sortie et ainsi déplacer l'axe (10) de verrouillage de sa première position vers sa seconde position.

7. Robinet selon l'une quelconque des revendications 1 à 6, **caractérisé en ce qu'**il comporte un organe (15) de rappel sollicitant l'axe (10) de verrouillage vers sa première position.

8. Robinet selon l'une quelconque des revendications 1 à 7, **caractérisé en ce que** le mécanisme (7, 14) de commande comprend au moins une pièce mobile (14) de transmission de mouvement ou d'effort interposée entre l'organe (7) de commande et l'organe (6) de contrôle du débit.

9. Robinet selon la revendication 8 **caractérisé en ce que** l'axe (10) de verrouillage comporte une portion (101) de butée qui est reçue dans un logement (140) complémentaire de la au moins une pièce mobile (14) de transmission de mouvement ou d'effort lorsque l'axe (10) de verrouillage est dans sa première position.

10. Robinet selon l'une quelconque des revendications 1 à 9, **caractérisé en ce que** l'organe (9) détecteur de raccordement comprend au moins l'un parmi : un détecteur mécanique, un détecteur magnétique, un détecteur pneumatique, un détecteur électronique.

11. Robinet selon l'une quelconque des revendications 1 à 10, **caractérisé en ce qu'**il comporte un dispositif (16) antivol ou un sceau de garanti frangible situe sur le mécanisme (7, 14) de commande.

12. Robinet selon la revendication 11, **caractérisé en ce que** le dispositif (16) antivol ou sceau de garantie est situé sur au moins une pièce mobile (14) de transmission de mouvement.

13. Robinet selon la revendication 11 combinée à l'une quelconque des revendications 3 à 10, **caractérisé en ce que** le dispositif (16) antivol est situé l'axe (10) de verrouillage pour bloquer ce dernier dans sa première position.

14. Robinet selon l'une quelconque des revendications 1 à 13, **caractérisé en ce que** l'organe de commande comprend un levier (7) monté pivotant sur le corps (2).

15. Bouteille de fluide sous pression ou cadre de bouteilles de fluide sous pression raccordé(s) à un robinet, le robinet étant conforme à l'une quelconque des revendications 1 à 14.

## Patentansprüche

1. Schließhahn für ein Druckfluid, mit oder ohne integrierten Druckminderer, umfassend einen Körper (2), der einen Fluidkreislauf (3) beherbergt, der ein stromaufwärtiges Ende (4) aufweist, das dazu bestimmt ist, mit einem Druckfluidspeicher in Verbindung gebracht zu werden, und ein stromabwärtiges Ende (5), das dazu bestimmt ist, mit einer Benutzereinrichtung auf Höhe eines Ausgangsstutzens (8) in Verbindung gebracht zu werden, wobei der Kreislauf (3) ein Durchsatzsteuerorgan in dem Kreislauf (3) wie ein Ventil oder eine Klappe umfasst, wobei das Durchsatzsteuerorgan (6) von einem Steuermechanismus (7, 14) gesteuert wird, der ein bewegliches Steuerorgan (7) umfasst, das manuell betätigbar ist, wobei das Steuerorgan (7) auf dem Körper (2) des Schließhahns (1) beweglich und beweglich montiert ist zwischen einer Ruheposition, in der das Durchsatzsteuerorgan (6) in einem ersten Zustand entsprechend einem ersten Durchsatzwert in dem Kreislauf (3) gehalten wird, und einer aktiven Position, in der das Steuerorgan (7) das Durchsatzsteuerorgan (6) in einen zweiten Zustand entsprechend einem zweiten Durchsatzwert in dem Kreislauf (3) verschiebt, wobei der Schließhahn (1) ein Anschlussdetektororgan (9) umfasst, das sich auf Höhe des Ausgangsstutzens (8) oder angrenzend an den Ausgangsstutzen (8) befindet und ausgestaltet ist, eine Verbindung auf Höhe des Ausgangsstutzens (8) zu erkennen, wobei der Schließhahn (1) weiter eine Neutralisierungsvorrichtung (10) des Steuermechanismus (7, 14) umfasst, die mit dem Anschlussdetektororgan (9) verbunden und ausgestaltet ist, den Übergang des Durchsatzsteuerorgans (6) von seinem ersten Zustand in seinen zweiten Zustand zu verhindern, solange das Anschlussdetektororgan (9) keine Verbindung auf Höhe des Ausgangsstutzens (8) erkennt, und dadurch, dass die Neutralisierungsvorrichtung eine Verriegelungswelle (10) des Steuerorgans (7) umfasst, die in oder auf dem Körper (2) des Schließhahns (1) beweglich zwischen einer ersten Position und einer zweiten Position montiert ist, wobei in ihrer ersten Position die Verriegelungswelle (10) die Verschiebung des Steuerorgans (7) von seiner Ruheposition in seine aktive Position verhindert, das heißt, dass das Steuerorgan (7) in seiner Ruheposition blockiert ist, wobei in seiner zweiten Position die Verriegelungswelle (10) die Verschiebung des Steuerorgans (7) von seiner Ruheposition in seine aktive Position zulässt, und dadurch, dass das Anschlussdetektororgan (9) mit der Verriegelungswelle (10) zusammenwirkt, um Letztere von ihrer ersten Position in ihre zweite Position zu verschieben, wenn ein Anschluss auf Höhe des Ausgangsstutzens (8) erkannt wird.

2. Schließhahn nach Anspruch 1, **dadurch gekennzeichnet, dass** die Neutralisierungsvorrichtung (10) bei der Erkennung einer Verbindung auf Höhe des Ausgangsstutzens (8) durch das Anschlussdetektororgan (9) deaktiviert wird, das heißt, dass das Anschlussdetektororgan (9) eine Deaktivierung der Neutralisierungsvorrichtung (10) auslöst, wodurch der Übergang des Durchsatzsteuerorgans (6) von seinem ersten in den zweiten Zustand ermöglicht wird.

3. Schließhahn nach Anspruch 1 oder 2, **dadurch gekennzeichnet, dass** die Verriegelungswelle (10) einen Abschnitt (11) in Form eines Hakens aufweist, der einen Sperranschlag für das Steuerorgan (7) bildet, wenn sich die Verriegelungswelle (10) in ihrer ersten Position befindet.

4. Schließhahn nach einem der Ansprüche 1 oder 3, **dadurch gekennzeichnet, dass** die Verriegelungswelle (10) einen Anschlagabschnitt (101) aufweist, der in einer komplementären Aufnahme (17) des Steuerorgans (7) aufgenommen ist, wenn sich die Verriegelungswelle (10) in ihrer ersten Position befindet.

5. Schließhahn nach einem der Ansprüche 1 bis 4, **dadurch gekennzeichnet, dass** das Anschlussdetektororgan (9) ein Ende stromaufwärts von der Verriegelungswelle (10) umfasst.

6. Schließhahn nach Anspruch 5, **dadurch gekennzeichnet, dass** die Verriegelungswelle (10) verschiebbar ist, wobei das stromaufwärtige Ende der Verriegelungswelle (10) in oder angrenzend an den Ausgangsstutzen (8) vorragt, um von einer Benutzereinrichtung, die auf Höhe des Ausgangsstutzens (8) angeschlossen wird, gedrückt zu werden und so die Verriegelungswelle (10) von ihrer ersten Position in ihre zweite Position zu verschieben.

7. Schließhahn nach einem der Ansprüche 1 bis 6, **dadurch gekennzeichnet, dass** er ein Rückstellorgan (15) aufweist, das den Verriegelungsbolzen (10) in seine erste Position beansprucht.

8. Schließhahn nach einem der Ansprüche 1 bis 7, **dadurch gekennzeichnet, dass** der Steuermechanismus (7, 14) mindestens ein bewegliches Teil (14) zur Bewegungs- oder Kraftübertragung umfasst, das zwischen dem Steuerorgan (7) und dem Durchsatzsteuerorgan (6) eingefügt ist.

9. Schließhahn nach Anspruch 8, **dadurch gekennzeichnet, dass** die Verriegelungswelle (10) einen Anschlagabschnitt (101) aufweist, der in einer komplementären Aufnahme (140) des mindestens einen beweglichen Teils (14) zur Bewegungs- oder Kraftübertragung aufgenommen ist, wenn sich die Verriegelungswelle (10) in ihrer ersten Position befindet.

10. Schließhahn nach einem der Ansprüche 1 bis 9, **dadurch gekennzeichnet, dass** das Anschlussdetektororgan (9) mindestens einen aus Folgenden umfasst: einen mechanischen Detektor, einen magnetischen Detektor, einen pneumatischen Detektor, einen elektronischen Detektor.

11. Schließhahn nach einem der Ansprüche 1 bis 10, **dadurch gekennzeichnet, dass** er eine Diebstahlsicherung (16) oder ein brechbares Garantiesiegel umfasst, die bzw. das sich auf dem Steuermechanismus (7, 14) befindet.

12. Schließhahn nach Anspruch 11, **dadurch gekennzeichnet, dass** sich die Diebstahlsicherung (16) oder das Garantiesiegel auf mindestens einem beweglichen Teil (14) zur Bewegungsübertragung befindet.

13. Schließhahn nach Anspruch 11 in Kombination mit einem der Ansprüche 3 bis 10, **dadurch gekennzeichnet, dass** sich die Diebstahlsicherung (16) auf der Verriegelungswelle (10) befindet, um Letztere in ihrer ersten Position zu blockieren.

14. Schließhahn nach einem der Ansprüche 1 bis 13, **dadurch gekennzeichnet, dass** das Steuerorgan einen Hebel (7) umfasst, der schwenkend auf dem Körper (2) montiert ist.

15. Druckfluidflasche oder Bündel aus Druckfluidflaschen, die an einen Schließhahn angeschlossen ist bzw. sind, wobei der Schließhahn einem der Ansprüche 1 bis 14 entspricht.

## Claims

1. Tap for pressurised fluid, with or without integrated pressure regulator, comprising a body (2) housing a fluid circuit (3) having an upstream end (4) intended to be connected to a pressurised fluid reserve and a downstream end (5) intended to be connected to a user device at the level of an outlet connector (8), the circuit (3) comprising a member for controlling the flow in the circuit (3) such as a valve, the member (6) for controlling the flow being controlled by a control mechanism (7, 14) comprising a mobile control member (7) which can be actuated manually, the control member (7) being and mounted mobile on the body (2) of the tap (1) between an idle position wherein the member (6) for controlling the flow is maintained in a first state corresponding to a first flow value in the circuit (3) and an active position wherein the control member (7) displaces the member (6) for controlling the flow in a second state corresponding to a second flow value in the circuit (3), the tap (1) comprising a connection detector member (9) situated at the level of the outlet connector (8) or adjacently to the outlet connector (8) and configured to detect a connection at the level of the outlet connector (8), the tap (1) further comprising a device (10) for neutralising the control mechanism (7, 14) connected to the connection detector member (9) and configured to prevent the passage of the member (6) for controlling the flow from its first state to its second state as long as the connection detector member (9) does not detect a connection at the level of the outlet connector (8), and in that the neutralisation device comprises an axis (10) for locking the control member (7) mounted mobile in or on the body (2) of the tap (1) between a first position and a second position, in its first position, the locking axis (10) preventing the displacement of the control member (7) from its idle position to its active position, i.e. the control member (7) is blocked in its idle position, in its second position, the locking axis (10) enabling the displacement of the control member (7) from its idle position to its active position, and in that the connection detector member (9) engages with the locking axis (10) to displace the latter from its first position to its second position when a connection is detected at the level of the outlet connector (8).

2. Tap according to claim 1, **characterised in that** the neutralisation device (10) is deactivated during the detection of a connection at the level of the outlet connector (8) by connection detector member (9), i.e. the connection detector member (9) triggers a deactivation of the neutralisation device (10) allowing the passage of the member (6) for controlling the flow form its first to its second.

3. Tap according to claim 1 or 2, **characterised in that** the locking axis (10) comprises a hook-shaped portion (11) which forms a stop for blocking the control member (7) when the locking axis (10) is in its first position.

4. Tap according to any one of claims 1 or 3, **characterised in that** the locking axis (10) comprises a stop portion (101) which is received in a complementary housing (17) of the control member (7) when the locking axis (10) is in its first position.

5. Tap according to any one of claims 1 to 4, **characterised in that** the connection detector member (9) comprises an upstream end of the locking axis (10).

6. Tap according to claim 5, **characterised in that** the locking axis (10) is mobile in translation, the upstream end of the locking axis (10) projecting in or adjacent to the outlet connector (8) to be pushed by a user device being connected at the level of the outlet connector (8) and thus displace the locking axis (10) from its first position to its second position.

7. Tap according to any one of claims 1 to 6, **characterised in that** it comprises a return member (15) urging the locking axis (10) in its first position.

8. Tap according to any one of claims 1 to 7, **characterised in that** the control mechanism (7, 14) comprises at least one mobile part (14) for transmitting movement or force interposed between the control member (7) and the member (6) for controlling the flow.

9. Tap according to claim 8, **characterised in that** the locking axis (10) comprises a stop portion (101) which is received in a complementary housing (140) of the at least one mobile part (14) for transmitting movement or force when the locking axis (10) is in its first position.

10. Tap according to any one of claims 1 to 9, **characterised in that** the connection detector member (9) comprises at least one from among: a mechanical detector, a magnetic detector, a pneumatic detector, an electronic detector.

11. Tap according to any one of claims 1 to 10, **characterised in that** it comprises an antitheft device (16) of a frangible guarantee seal situated on the control mechanism (7, 14).

12. Tap according to claim 11, **characterised in that** the antitheft device (16) or guarantee seal is situated on at least one mobile part (14) for transmitting movement.

13. Tap according to claim 11, combined with any one of claims 3 to 10, **characterised in that** the antitheft device (16) is situated the locking axis (10) to block the latter in its first position.

14. Tap according to any one of claims 1 to 13, **characterised in that** the control member comprises a lever (7) mounted pivoting on the body (2).

15. Pressurised fluid cylinder or pressurised fluid cylinder frame connected to a tap, the tap according to any one of claims 1 to 14.
